# EUROPÄISCHE PATENTSCHRIFT

(11) **EP 0 609 853 B1**
(45) Veröffentlichungstag und Bekanntmachung des Hinweises auf die Patenterteilung: **25.09.1996**
(21) Anmeldenummer: 94101510.9
(22) Anmeldetag: 02.02.1994
(51) Int. Cl.: F24H 1/50, F24H 1/28

(54) **Wärmeerzeuger für Warmwasserbereitung und Heizbetrieb**
Heat generator for hot water production and heating
Générateur de chaleur pour la production d'eau chaude et pour le chauffage

(30) Priorität: 05.02.1993 DE 9301606 U
(43) Veröffentlichungstag der Anmeldung: 10.08.1994
(73) Patentinhaber: VIESSMANN WERKE GmbH & CO., D-35107 Allendorf/Eder (DE)
(72) Erfinder: Schellberg, Karl Heinz, D-35107 Allendorf (DE)
(74) Vertreter: Wolf, Günter, Dipl.Ing.

(56) Entgegenhaltungen:
- EP-A- 0 185 340
- DE-A- 4 033 537
- DE-U- 9 116 438
- FR-A- 1 518 844
- US-A- 4 271 789

## Beschreibung

Die Erfindung betrifft einen Wärmeerzeuger für Warmwasserbereitung und Heizungsbetrieb, bestehend aus einem im wesentlichen zylindrischen, vertikalen Behälter mit Kalt- und Warmwasseranschlüssen, mit einem oberen Heizungsvorlauf- und einem unteren Heizungsrücklaufanschluß und mit einer Sturzbrenner-Heizeinrichtung, gebildet aus einer brennerbestückten, den Behälter zentrisch durchgreifenden Wärmeträger- und Heizgasführung.

Wärmeerzeuger dieser Art sind bspw. nach dem DE-U-91 16 438 und nach der DE-A-39 06 715 bekannt. Ganz allgemein werden Wärmeerzeuger dieser Art, sofern diese nicht mit einer elektrischen Heizeinrichtung versehen sind, in der Regel mit Rohrschlangen ausgestattet, die mit dem Vor- und Rücklaufanschluß eines Heizkessels verbunden und in der Nähe des Heizkessels aufgestellt oder unmittelbar mit diesem kombiniert sind. Für Wohnraumheizungen, und zwar insbesondere für vollwärmegedämmte kleinere Eigenheime, weist die Tendenz einerseits in Richtung auf Heizkessel mit kleiner Leistung, andererseits wird man in bezug auf Warmwasserbereitung bzw. Bereithaltung von warmem Brauchwasser immer anspruchsvoller, d.h., es liegen zwei im Grunde entgegengesetzte Tendenzen vor, denen nur mit einem relativ großen apparativen Aufwand Rechnung getragen werden kann, wie dies der Heißwasser-Heizkessel nach der DE-A-39 06 715 zeigt, bei dem, abgesehen von seiner Großvolumigkeit, das Heizungswasser eine entsprechend große dimensionierte Rohrwendel als Durchlauferhitzer durchströmt. Im übrigen soll mit diesem Heißwasser-Heizkessel nicht der erwähnten Tendenz Rechnung getragen, sondern es soll die Verkalkung von Brauchwasserdurchlaufschlangen verhindert werden, was einfach dadurch erreicht werden soll, daß das Heizungswasser, wie erwähnt, durch eine Rohrschlange geleitet wird. Der vorerwähnten Tendenz ist im Vergleich zu diesem Kessel mit einem Wärmeerzeuger nach dem vorerwähnten DE-U-91 16 438 wesentlich besser Rechnung getragen, dies allerdings unter Inkaufnahme einer relativ aufwendigen Konstruktion der Heizgasführung und der Ausbildung einer ausreichend großen Wärmeübertragungsfläche.

Der Erfindung liegt demgemäß die Aufgabe zugrunde, und zwar ebenfalls unter Beachtung der oben erwähnten an sich entgegengesetzten Tendenz einen kompakten und möglichst kleinvolumigen konstruktiv einfachen Wärmeerzeuger zu schaffen, der primär die Funktion der Warmwasserbereitung und -bereithaltung zu erfüllen vermag, der aber andererseits und damit sekundär auch die Funktion eines Heizkessels übernehmen kann, was mit einfachen Mitteln durch entsprechende Umbildung herkömmlicher Wärmeerzeuger erreichbar sein soll, verbunden mit der Maßgabe, dabei die Heizgasführung mit einer möglichst großen Wärmeübertragungsfläche auszustatten.

Diese Aufgabe ist mit einem Wärmeerzeuger der gattungsgemäßen Art nach der Erfindung durch die Kombination der Merkmale 1.1 bis 1.4 des Patentanspruches 1 gelöst.

Hierbei ist also gewissermaßen ein Kleinheizkessel (Leistungsgröße bspw. im Bereich von ca. 12 bis 20 KW) in Form einer einfachen Heizgasführung in einem sonst üblichen Behälter mit bspw. nur 100 bis 160 Litern Inhalt für die Warmwasserbereitung integriert, dessen Volumen wesentlich größer ist als der von der Heizgasführung beanspruchte Raum, wobei aber die Heizgasführung und damit die für die Wärmeübertragung wirksame Fläche durch Verwendung eines Rohrregisters wesentlich vergrößert ist. Außerdem ist im Vergleich zum Wärmeerzeuger gemäß vorerwähntem DE-U-91 16 438 das Element zur Rückführung des Vorlaufes im Falle hohen Brauchwasserbedarfs wesentlich vereinfacht und es liegt auch kein einen relativ hohen Widerstand bietender Ringspalt für die Passage der Heizgase mehr vor, da diesen der Gesamtquerschnitt der Einzelrohre des Rohrregisters zur Verfügung steht.

Die Herstellung der Heizgasführungen und deren Einbau in den Behälter ist dabei denkbar einfach, da diese als vorfertigbare Baueinheiten ebenso einfach in den Behälter integriert werden können, was noch näher erläutert wird.

Durch die erfindungsgemäße Verwendung eines einfachen Rohrregisters kann eine in bezug auf die räumlich relativ kleine Wärmeträgerführung große Wärmetauschfläche untergebracht werden, und dadurch ist auch die vorteilhafte alternative Ausbildungs- und Anordnungsmöglichkeit der Sturzbrennerkammer bedingt, nämlich zum einen in der Wärmeträgerführung selbst und zum anderen oben auf dieser aufgesetzt, wobei letztere insbesondere für den Fall in Frage kommt, bei dem der Behälter relativ klein ist.

Der erfindungsgemäße Wärmeerzeuger und dessen vorteilhafte weiteren Ausgestaltungen werden nachfolgend anhand der zeichnerischen Darstellung von Ausführungsbeispielen näher erläutert.

Es zeigt schematisch
- Fig. 1: im Schnitt eine Ausführungsform des Wärmeerzeugers, verbunden mit einem Heizungskreis und
- Fig. 2: im Schnitt eine weitere Ausführungsform des Wärmeerzeugers.

Der Wärmeerzeuger für Warmwasserbereitung und Heizbetrieb besteht grundsätzlich aus einem im wesentlichen zylindrischen, vertikalen Behälter 1 mit Kalt- und Warmwasseranschlüssen 2, 3, mit einem oberen Heizungsvorlauf- und einem unteren Heizungsrücklaufanschluß 4, 5 und mit einer Sturzbrenner-Heizeinrichtung 6, gebildet aus einer brennerbestückten, den Behälter 1 zentrisch durchgreifenden Wärmeträger- und Heizgasführung 7, 8.

Für einen solchen Wärmeerzeuger ist nun im Kombination wesentlich:
Zwischen dem Boden 9 der einen ersten Teil der Heizgasführung 8 bildenden Sturzbrennerkammer 10 und dem unteren Verschluß 11 der als glattes Rohr 12 ausgebildeten Wärmeträgerführung 7 ist als zweiter Teil der Heizgasführung 8 ein Rohrregister R aus mehreren, sich vertikal erstreckenden Einzelrohren 13 angeordnet. Je nach Länge des Rohrregisters R ist die Sturzbrennerkammer 10 am oberen Ende des Rohres 12 aufgesetzt (siehe Fig. 2) oder nimmt einen oberen Teil der Länge des Rohres 12 ein (siehe Fig. 1).

Ferner ist im unteren Teil des Behälters 1 eine mit dem Vorlaufanschluß 4 verbundene, mehrgängige, das Rohr 12 umfassende Leitungswendel 14 angeordnet und diese ist mit ihrem unteren Ende an das Rohr 12 angeschlossen, und schließlich ist unter dem Verschluß 11 des Rohres 12 eine Abgassammelkammer 15 mit Abgasanschluß 16 und Kondensatablaufanschluß 17 angeordnet.

Bei der Ausführungsform gemäß Fig. 2 ist der am oberen Ende des Rohres 12 aufgesetzte Sturzbrenner-Heizeinrichtungsteil 6' in Form einer doppelwandig wasserführenden, mit dem Innenraum des Rohres 12 in Verbindung stehenden, im wesentlichen halbkugelförmigen Brennkammer 10' ausgebildet. In dieser Brennkammer 10' ist ein entsprechend formangepaßter Flächenbrenner 18 angeordnet und der Vorlaufanschluß 4 ist an höchster Stelle der wasserführenden Brennkammerdoppelwand 19 angeschlossen. Obgleich hierbei die Brennkammer außerhalb der Wasserführung angeordnet ist, geht nichts an Wärmeübertragungsfläche verloren, da die Brennkammer selbst wasserführend ausgebildet ist und, da unmittelbar mit der Wärmeträgerführung 7 im Behälter 1 in Verbindung stehend, bildet deren oberes, wirksamstes und von Brauchwasser freigestelltes Ende, was für den reinen Heizungsbetrieb von besonderem Interesse ist. Vorteilhaft ist bei dieser Ausführungsform das Rohr 12 zur aufgesetzten Brennkammer 10' hin mit einer kegelstumpfförmigen Erweiterung 20 versehen.

Beim anderen Ausführungsbeispiel nach Fig. 1 ist eine zylindrische Brennkammer 10'' mit darin eingesetztem zylindrischen Flächenbrenner 21 angeordnet. Diese Ausführungsform kommt insbesondere für größere Behälter 1 in Frage, da bei solchen Behältern genügend Raum zur Verfügung steht, um eine entsprechend große Brennkammer und ein entsprechend großes Rohrregister R unterbringen zu können.

Die Verbindungsleitung 23 vom Vorlaufanschluß 6 zur Leitungswendel 14 könnte zwar auch im Behälter 1 verlaufend angeordnet werden, vorteilhafter ist diese Verbindungsleitung 23 außerhalb des Behälters vorgesehen, zumal diese Leitung mit einer Pumpe 22 bestückt ist, die dann läuft, wenn ein hoher Brauchwasserbedarf ansteht.

Vorteilhafte bauliche Gestaltungen, die für beide Ausführungen, obgleich nur in der einen oder anderen Fig. 1 und 2 dargestellt, angewandt werden können, bestehen darin, daß der Anschluß 24 der Leitungswendel 14 zur Verbindungsleitung 23 seitlich am Boden 1' des Behälters 1 angeordnet ist (siehe Fig. 1).

Ferner durchgreift das Rohr 12 mit seinem unteren Ende den Boden 1' des Behälters 1, und der Rücklaufanschluß 5 ist an diesem herausragenden Ende angeordnet (Fig. 2). Schließlich ist gemaß Fig. 1 vorgesehen, daß der Rücklaufanschluß 5 die Abgassammelkammer 15 durchgreift und am Verschluß 11 des Rohres 12 angeordnet ist.

## Patentansprüche

1. Wärmeerzeuger für Warmwasserbereitung und Heizungsbetrieb, bestehend aus einem im wesentlichen zylindrischen, vertikalen Behälter (1) mit Kalt- und Warmwasseranschlüssen (2, 3), mit einem oberen Heizungsvorlauf- und einem unteren Heizungsrücklaufanschluß (4, 5) und mit einer Sturzbrenner-Heizeinrichtung (6), gebildet aus einer brennerbestückten, den Behälter zentrisch durchgreifenden Wärmeträger- und Heizgasführung (7, 8),
**gekennzeichnet** durch die Kombination der folgenden Merkmale:
1.1) zwischen dem Boden (9) der einen ersten Teil der Heizgasführung (8) bildenden Sturzbrennerkammer (10) und dem unteren Verschluß (11) der als glattes Rohr (12) ausgebildeten Wärmeträgerführung (7) ist als zweiter Teil der Heizgasführung (8) ein Rohrregister (R) aus mehreren, sich vertikal erstreckenden Einzelrohren (13) angeordnet;
1.2) je nach Länge des Rohrregisters (R) ist die Sturzbrennerkammer (10) am oberen Ende des Rohres (12) aufgesetzt oder nimmt einen oberen Teil der Länge des Rohres (12) ein;
1.3) im unteren Teil des Behälters (1) ist eine mit dem Vorlaufanschluß (4) verbundene, mehrgängige, das Rohr (12) umfassende Leitungswendel (14) angeordnet und diese ist mit ihrem unteren Ende an das Rohr (12) angeschlossen und
1.4) unter dem Verschluß (11) des Rohres (12) ist eine Abgassammelkammer (15) mit Abgasanschluß (16) und Kondensatablaufanschluß (17) angeordnet.

2. Wärmeerzeuger nach Anspruch 1,
**dadurch gekennzeichnet**,
daß der am oberen Ende des Rohres (12) aufgesetzte Sturzbrenner-Heizeinrichtungsteil (6') in Form einer doppelwandig wasserführenden, mit dem Innenraum des Rohres (12) in Verbindung stehenden, im wesentlichen halbkugelförmigen Brennkammer (10') ausgebildet, in dieser ein entsprechend formangepaßter Flächenbrenner (18) angeordnet und der Vorlaufanschluß (4) an höchster Stelle der wasserführenden Brennkammerdoppelwand (19) angeschlossen ist.

3. Wärmeerzeuger nach Anspruch 2,
**dadurch gekennzeichnet,**
daß das Rohr (12) zur aufgesetzten Brennkammer (10') hin mit einer kegelstumpfförmigen Erweiterung (20) versehen ist.

4. Wärmeerzeuger nach einem der Ansprüche 1 bis 4,
**dadurch gekennzeichnet,**
daß im wesentlichen in der oberen Hälfte des Rohres (12) eine zylindrische Brennkammer (10'') mit darin eingesetztem zylindrischen Flächenbrenner (21) angeordnet ist.

5. Wärmeerzeuger nach einem der Ansprüche 1 bis 4,
**dadurch gekennzeichnet,**
daß die mit einer Pumpe (22) bestückte Verbindungsleitung (23) zwischen Vorlaufanschluß (4) und Leitungswendel (14) außerhalb des Behälters (1) verlaufend angeordnet ist.

6. Wärmeerzeuger nach Anspruch 5,
**dadurch gekennzeichnet,**
daß der Anschluß (24) der Leitungswendel (14) zur Verbindungsleitung (23) seitlich am Boden (1') des Behälters (1) angeordnet ist.

7. Wärmeerzeuger nach einem der Ansprüche 1 bis 6,
**dadurch gekennzeichnet,**
daß das Rohr (12) mit seinem unteren Ende (12') den Boden (1') des Behälters (1) durchgreift und der Rücklaufanschluß (5) an diesem herausragenden Ende angeordnet ist.

8. Wärmeerzeuger nach einem der Ansprüche 1 bis 6,
**dadurch gekennzeichnet,**
daß der Rücklaufanschluß (5) die Abgassammelkammer (15) durchgreift und am Verschluß (11) des Rohres (12) angeordnet ist.

## Claims

1. A heat generator for water heating and for the heating operation, comprising a substantially cylindrical, vertical tank (1) including cold and hot water connections (2,3), an upper connection (4) for the forward heating flow and a lower connection for the return heating flow (5) and an overhead burner-type heater (6) formed of a heating carrier and heating gas guide (7,8) containing the burner and centrally extending through the tank,
characterized by the combination of the following features:
1.1) provided between the bottom (9) of the overhead burner chamber (10) forming a first part of the heating gas guide (8) and the bottom closure (11) of the heating carrier guide (7) in the form of a smooth tube (12) is a tube register (R) forming the second part of the heating gas guide (8) and being composed of a plurality of vertically extending individual tubes (13);
1.2) depending on the length of the tube register (R), the oberhead burner chamber (10) is mounted to the upper end of the tube (12) or occupies an upper part of the length of the tube (12);
1.3) arranged in the bottom part ofthe tank (1) is a multiple-threaded line coil (14) connected to the connection (4) for the forward flow and enclosing the tube (12), with the said line coil (14) with the bottom end thereof being connected to the tube (12), and
1.4) arranged below the closure (11) ofthe tube (12) is an exhaust gas collecting chamber (15) provided with an exhaust gas connection (16) and a connection (17) for the condensate discharge.

2. A heat generator according to claim 1,
characterized in that heater part (6') of the overhead burner mounted to the upper end of the tube (12) is in the form of a dual-walled, water-carrying substantially semi-spherically shaped combustion chamber (10') in contact with the interior of the tube (12), that a surface burner (18) conforming in shape is arranged therein, and that the connection (4) for the forward flow is connected to the peak point of the water-carrying dual wall (19) of the combustion chamber.

3. A heat generator according to claim 2,
characterized in that the tube (12) toward the mounted combustion chamber (10') is provided with a truncated extension (20).

4. A heat generator according to any one of claims 1 to 4,
characterized in that arranged substantially within the upper half of the tube (12) is a cylindrical combustion chamber (10") having inserted therein a cylindrical surface burner (21).

5. A heat generator according to any one of claims 1 to 4,
characterized in that the connecting line (23) provided with a pump (22) is arranged between the connection (4) for the forward flow and the line coil (14) in a way extending externally of the tank (1).

6. A heat generator according to claim 5,
characterized in that the connection (24) of the line coil (14) toward the connecting line (23) is arranged laterally on the bottom ofthe tank (1).

7. A heat generator according to any one of claims 1 to 6,
characterized in that the tube (12) with the lower end (12') thereof extends through the bottom (1') of the tank (1), and that the return flow connection (5) is arranged on this protruding end.

8. A heat exchanger according to any one of claims 1 to 6,
characterized in that the return flow connection (5) extends through the exhaust gas collecting chamber (15) and is arranged on the closure (11) of the tube (12).

## Revendications

1. Générateur de chaleur pour préparation d'eau chaude et chauffage, constitué par un réservoir (1) vertical, substantiellement cylindrique, avec des raccords d'eau froide et d'eau chaude (2, 3), avec un raccord aller de chauffage supérieur et un raccord retour de chauffage inférieur (4, 5) et avec un dispositif de chauffage avec brûleur à renversement (6), formé par une conduction d'agent caloporteur et de gaz de chauffage (7, 8) qui traverse le réservoir en son centre et qui est équipée d'un brûleur,
caractérisé par la combinaison des caractéristiques suivantes :
1.1) un registre à tuyaux (R) composé de plusieurs tuyaux individuels (13), qui s'étendent verticalement, est placé entre le fond (9) de la chambre à brûleur à renversement (10) qui forme une première partie de la conduction du gaz de chauffage (8) et la fermeture inférieure (11) de la conduction de l'agent caloporteur (7), qui est configurée comme un tuyau lisse (12), registre qui sert de seconde partie de la conduction du gaz de chauffage (8) ;
1.2) selon la longueur du registre à tuyaux (R), la chambre à brûleur à renversement (10) est rapportée à l'extrémité supérieure du tuyau (12) ou occupe une partie supérieure de la longueur du tuyau (12) ;
1.3) un boudin de tuyauteries multiples (14), relié au raccord aller (4), qui entoure le tuyau (12), est placé dans la partie inférieure du réservoir (1) et ce boudin est raccordé avec son extrémité inférieure au tuyau (12) et
1.4) une chambre de gaz perdu (15) avec un raccord de gaz perdu (16) et un raccord d'écoulement de condensat (17) est placée sous la fermeture (11) du tuyau (12).

2. Générateur de chaleur selon la revendication 1,
caractérisé en ce
que la partie du dispositif de chauffage (6') à brûleur à renversement, rapportée à l'extrémité supérieure du tuyau (12), en forme de chambre de combustion (10') conductrice d'eau à double paroi, essentiellement hémisphérique, qui est en relation avec l'intérieur du tuyau (12), qu'un brûleur en surface (18) de forme adaptée en conséquence est placé dans cette chambre et que le raccord aller (4) est raccordé au plus haut endroit de la double paroi (19) de la chambre de combustion conductrice d'eau.

3. Générateur de chaleur selon la revendication 2,
caractérisé en ce
que le tuyau (12) en direction de la chambre de combustion (10') rapportée est pourvu d'un élargissement tronconique (20).

4. Générateur de chaleur selon l'une des revendications 1 à 4,
caractérisé en ce
qu'une chambre de combustion cylindrique (10") avec un brûleur en surface (21) cylindrique placé à l'intérieur est placée substantiellement dans la moitié supérieure du tuyau (12).

5. Générateur de chaleur selon l'une des revendications 1 à 4,
caractérisé en ce
que la tuyauterie de jonction (23) entre le raccord aller (4) et le boudin de tuyaterie (14), qui est équipée d'une pompe (22), est placée à l'extérieur du réservoir (1).

6. Générateur de chaleur selon la revendication 5,
caractérisé en ce
que le raccord (24) du boudin de tuyauterie (14) à la tuyauterie de jonction (23) est placé latéralement au fond (1') du réservoir (1).

7. Générateur de chaleur selon l'une des revendications 1 à 6,
caractérisé en ce
que le tuyau (12) traverse avec son extrémité inférieure (12') le fond (1') du réservoir (1) et le raccord retour (5) est placé à cette extrémité qui fait saillie dehors.

8. Générateur de chaleur selon l'une des revendications 1 à 6,
caractérisé en ce
que le raccord retour (5) traverse la chambre du gaz perdu (15) et est placé à la fermeture (11) du tuyau (12).
